# EUROPÄISCHE PATENTSCHRIFT

(11) **EP 0 989 381 B1**
(45) Veröffentlichungstag und Bekanntmachung des Hinweises auf die Patenterteilung: **19.09.2001**
(21) Anmeldenummer: 99125785.8
(22) Anmeldetag: 23.12.1999
(51) Int. Cl.: F42B 12/06, F42B 8/14

(54) **Unterkalibergeschoss**
Subcalibre projectile
Projectile sous-calibré

(30) Priorität: 25.02.1999 CH 34399
(43) Veröffentlichungstag der Anmeldung: 29.03.2000
(73) Patentinhaber: Oerlikon Contraves Pyrotec AG, 8050 Zürich (CH)
(72) Erfinder: Burri, Jakob, 8105 Regensdorf (CH)
(74) Vertreter: Hotz, Klaus, Dipl.-El.-Ing./ETH

(56) Entgegenhaltungen:
- EP-A- 0 752 571
- CH-A- 672 023
- DE-A- 2 743 732
- FR-A- 2 529 320
- GB-A- 2 033 556
- US-A- 4 108 074
- US-A- 4 603 637

## Beschreibung

Die Erfindung betrifft ein Unterkalibergeschoss nach dem Oberbegriff des Anspruchs 1.

Bei Unterkalibergeschossen, wie beispielsweise aus der ***EP-A-0 624 774*** bekannt, besteht der Treibspiegel in der Regel aus einem Treibspiegelmantel aus Kunststoff und einem Treibspiegelkörper aus Metall. Der Geschosskörper, der auch als Penetrator bezeichnet wird, ist meistens ein Pfeilgeschoss, das mit dem Treibspiegelkörper fest verschraubt ist und dessen mit einem Stabilisierungsflügel versehenes Ende aus dem Heck des Treibspiegels herausragt. Der Treibspiegelmantel und der Treibspiegelkörper sind derart in Segmente unterteilt, dass Sollbruchstellen gebildet werden, womit erreicht wird, dass der Treibspiegelmantel und der Treibspiegelkörper unmittelbar nach dem Abschuss nicht nur abgeworfen werden sondern in die Segmente zerbrechen.

Mit der ***EP-A-0 645 600*** ist ein abwerfbarer Treibspiegel für ein Unterkalibergeschoss bekannt geworden, der einteilig ausgebildet ist und somit den Treibspiegelmantel und den Treibspiegelkörper in einem Stück vereint, wobei durch den Wegfall eines separaten Treibspiegelkörpers gegenüber dem vorstehend genannten Stand der Technik Vorteile erzielt werden.

***GB-2 033 556-A*** beschreibt ein Unterkalibergeschoss mit aneinander *grenzenden* bzw. sich an Kreisflächen berührenden Penetratorteilen, die über einen Solltrennbereich verbunden sind, der durch einen Teil mit Gewinde gebildet ist. Die Verbindung über Teile mit Gewinde ist verhältnismässig aufwendig in der Herstellung.

In der ***US-4*,*716*,*834-A*** ist ein Geschoss mit mehreren hintereinander angeordneten Penetratorteilen beschrieben, die sich längs Kreisflächen berühren über Solltrennstellen verbunden sind. Zu diesem Zwecke weisen die Enden jeweils verminderte Durchmesser bzw. ringförmige Ausnehmungen auf, und die Ausnehmungen benachbarter Teile greift ein Ring aus einem weniger resistenten Material ein. Die gegenseitige Verbindung der Teile ist nicht sehr resistent gegen Querkräfte, wie sie insbesondere auf flachen Flugbahnen auftreten.

***CH-672 023-A*** beschreibt ein Übungsgeschoss mit einem vorderen Teil, das eine Spitze bildet, und einem hinteren Teil. Die beiden Teile berühren sich und sind direkt oder mit Hilfe eines Bolzens miteinander verschraubt, was eine verhältnismässig aufwendige Montage ist.

***EP-0 752 571-A*** beschreibt ein Projektil mit verkürzter Flugbahn. Ein vorderes Teil und ein hinteres Teil sind relativ zueinander zentriert, und zwar mit Hilfe eines kegelstumpfförmigen Zapfens am hinteren Teil, der in eine komplementäre Ausnehmung am vorderen Teil eingreift.

***US-4*,*603*,*637-A*** beschreibt ein Übungs- beziehungsweise Zerschellprojektil (frangible practice projectile) mit einer Vielzahl von axial aufeinanderfolgenden, sich unmittelbar berührenden Sektionen. Alle Sektionen weisen Mittel zur gegenseitigen Zentrierung auf.

Die Flächen, in denen sich zwei benachbarte Sektionen berühren, können Kegelmantelflächen sein.

Die drei letztgenannten Dokumente offenbaren Einzelheiten der Gestaltung von Übungsmunition, geben aber keine Hinweise auf eine gesamthaft vorteilhafte Ausbildung derselben.

***DE-27 48 732-A*** beschreibt ein als Wuchtgeschoss bezeichnetes panzerbrechendes Geschoss für den Ernstfall, mit einem Geschosskörper, der mehrere axial aufeinanderfolgende, als Teilkerne bezeichnete Teile umfasst. Die Teilkerne beziehungsweise Teile bilden einen Stapel, das heisst, dass sie sich unmittelbar berühren. Jeder Teilkern beziehungsweise Teil besitzt einen mittigen Zapfen, der in eine komplementäre Ausnehmung eines benachbarten Teilkernes beziehungsweise Teiles eingreift. Die Teilkerne sind mittels einer sie umgebenden Hülle aneinander fixiert. Die Zapfen und Ausnehmungen dienen der gegenseitigen Zentrierung der Teilkerne beziehungsweise Teile und durch die Kanten der Teilkerne beziehungsweise Teile einschliesslich der Kanten der Zapfen werden kreisförmige Schneidkanten gebildet; ferner wird durch die Zapfen ein gegenseitiges Abrutschen der Teilkerne beziehungsweise Teile beim Schrägaufprall verhindert. Die Teilkerne beziehungsweise Teile können auch als im wesentlichen hohlzylindrische Vorkeme ausgebildet sein, welche, mit unmittelbar aneinander liegenden Stirnflächen, durch eine zentrale Schraube zusammen gespannt werden. Dieses Geschoss weist alle gattungsmässigen Merkmale des eingangs genannten Geschosses auf. Das Geschoss eignet sich von seinem Aufbau her nicht als Übungsgeschoss.

**Aufgabe** der Erfindung ist es, ausgehend von einem Stand der Technik gemäss der oben erwähnten ***DE-27 43 732-A,*** ein Treibspiegelgeschoss der eingangs genannten Art vorzuschlagen, das sich als Übungsgeschoss eignet, wobei die einzelnen Teile des Zerschellpenetrators vor dem Aufprall solid aneinander befestigt sein sollen und sich beim Aufprall problemlos trennen.

Die **Lösung** dieser Aufgabe erfolgt an einem Treibspiegelgeschoss der eingangs genannten Art durch die Merkmale des kennzeichnenden Teils des Anspruchs **1**. Vorteilhafte Weiterbildungen des erfindungsgemässen Treibspiegelgeschosses werden durch die vom Anspruch **1** abhängigen Ansprüche **2** bis **16** definiert.

Hierbei ist der aus mehreren Teilen zusammengesetzte Geschosskörper als Zerschellpenetrator ausgebildet, wobei zwischen den, unter gegenseitigen Abständen angeordneten, Teilen Solltrennbereiche vorgesehen sind, die ein Material, vorzugsweise Kunststoff, enthalten, das die Teile vor dem Aufprall verbindet und eine geringere mechanische Festigkeit aufweist als die Teile. Die Teile liegen axial hintereinander unter Einhaltung eines Abstandes zwischen benachbarten Teilen. Die Abstände sind mit einem Kunststoff gefüllt ist, der auch die Sollttrennbereiche bildet. Der Kunststoff ist vorzugsweise ein fester, faserverstärkter, thermoplastischer Kunststoff.

Die mit der Erfindung erzielten Vorteile sind, neben der vereinfachten fertigung, darin zu sehen, dass durch Optimierung der Gestaltung des Zerschellpenetrators einerseits der Zerschellpenetrator die Zuführung in der Waffe und den Abschussschock übersteht sowie auf der Flugbahn bei geringen Anstellwinkeln nicht zerbricht. Andererseits wird durch die Optimierung erreicht, dass beim Auftreffen im Ziel, vor allem auf Sand unter flachem Winkel, der Abpralleffekt (Ricochet-Effekt) stark verkleinert oder sogar vermieden wird, was durch die beim Zerbrechen des Zerschellpenetrators auftretende Verkleinerung der Masse und Erhöhung des Luftwiderstandes erreicht wird.

Im folgenden wird die Erfindung anhand mehrerer Ausführungsbeispiele im Zusammenhang mit der Zeichnung näher erläutert. Es zeigen:
- **Fig. 1**: einen Längsschnitt durch das erfindungsgemässe Unterkalibergeschoss in einer ersten Ausführungsform,
- **Fig. 2, 3, 4,5**: je einen Längsschnitt des Unterkalibergeschosses in einer zweiten, dritten, vierten und fünften Ausführungsform,
- **Fig. 6**: einen Teil-Längsschnitt des Unterkalibergeschosses in einer Variante der fünften Ausführungsform gemäss **Fig. 5,**
- **Fig. 7**: einen Teil-Längsschnitt des Unterkalibergeschosses in einer Variante der vierten Ausführungsform gemäss **Fig. 4,** und
- **Fig. 7a**: einen Teil-Längsschnitt des Unterkalibergeschosses in einer weiteren Variante der vierten Ausführungsform gemäss **Fig. 4.**

**Fig. 1** bis **3** zeigen ein Unterkaliber- beziehungsweise Treibspiegelgeschoss mit einem Treibspiegelmantel **1** eines Treibspiegels und mit einem im Treibspiegelmantel **1** gehaltenen Geschosskörper, der als Zerschellpenetrator **2** bezeichnet ist. Der in ähnlicher Form aus der ***EP-A-0 645 600*** bekannte Treibspiegel besteht aus einem hochwarmfesten, faserverstärkten, thermoplastischen Kunststoff, der in Halterillen **3** des Zerschellpenetrators **2** eingreift. Am Treibspiegel sind mehrere Längsnuten **4,** gleichmässig am Umfang verteilt und durchgehend von vorn bis annähernd zur Mitte eines Führungsbandes **5** verlaufend, angeordnet. Die Längsnuten **4** können beispielsweise einen den Längsnuten des vorstehend genannten Standes der Technik ähnlichen Querschnitt aufweisen. Durch die Längsnuten **4** werden Segmente **6** gebildet, die durch Sollbruchstellen **7** miteinander verbunden sind. Am vorderen Ende des Treibspiegels ist eine Umfangsnut **8** für die Befestigung einer Schutzhaube **9** vorgesehen, während am hinteren Ende des Treibspiegels eine weitere Umfangsnut **10** für die Anbringung einer Patronenhülse angeordnet ist.

Der Zerschellpenetrator **2** besteht aus einer Geschossspitze **20** und aus mehreren hintereinander angeordneten Teilen **21, 22, 23, 24,** nämlich aus dem ersten, vordersten Teil **21** sowie dem zweiten, dritten und vierten Teil **22** beziehungsweise **23** beziehungsweise **24.** Zwischen den Teilen **21, 22, 23, 24** sind Solltrennbereiche **25** vorgesehen. Die Solltrennbereiche **25** sind zwischen aufeinanderfolgenden Teilen **21, 22** beziehungsweise **22, 23** beziehungsweise **23, 24** gebildet, insbesondere zwischen an den Teilen **21, 23, 24** befindlichen zylindrischen Ansätzen **26,** die unter Einhaltung eines Abstandes in zylindrische Ausnehmungen **27** der benachbarten Teile hineinragen, und diesen Ausnehmungen **27** selbst gebildet. Der die Dicke der Solltrennbereiche **25** bestimmende Abstand kann beispielsweise durch an den Stirnseiten der Ansätze **26** angebrachte, nicht dargestellte Nokken oder während des Herstellungsprozesses durch das Spritzwerkzeug erzeugt werden. An den zylindrischen Ansätzen **26** und in den zylindrischen Ausnehmungen **27** sind Halterillen **28** beziehungsweise **29** vorgesehen. Die Teile **21, 22, 23** und **24** sind über die Solltrennbereiche **25** mittels eines Kunststoffes miteinander verbunden, wobei die Halterillen **28, 29** der Verankerung der Teile **21, 22, 23, 24** im Kunststoff dienen. Die aus dem gleichen Kunststoff bestehende Geschossspitze **20** ist am ersten, vordersten Teil **21** angeordnet und gemäss dem ersten Ausführungsbeispiel **(Fig. 1)** über einen in der Geschossachse **30** durch die Teile **21, 22** und **23** verlaufenden rohrförmigen kunststoffgefüllten Kanal **31** mit den Solltrennbereichen **25** verbunden. Der an die Geschossspitze **20** anschliessende Teil des Kanals **31** weist beispielsweise einen grösseren Durchmesser als dieser auf, kann aber auch z.B. gleich gross sein, und ist ebenso wie der Kanal **31** selbst mit Halterillen **32** beziehungsweise **33** versehen; dieser im ersten Teil **21** befindliche Abschnitt des Kanals **31** kann auch als Zapfen **31.1** bezeichnet werden. Das vierte, hinterste Teil **24** weist eine Bohrung **34** auf, in der ein Leuchtspursatz **35** untergebracht ist.

Gemäss den **Fig. 2** und **3** weist die am ersten, vordersten Teil **21** angeordnete Geschossspitze **20** einen Zapfen **36** beziehungsweise **37** auf, der in eine mit Halterillen versehene Bohrung **38** beziehungsweise **39** des ersten, vordersten Teiles **21** eingreift, wobei der Zapfen **36** und die Bohrung **38** sich beim in **Fig. 2** dargestellten zweiten Ausführungsbeispiel bis in den Ansatz **26** des ersten, vordersten Teiles **21** hinein erstrecken.

Nach der **Fig. 4** besteht der Zerschellpenetrator **2** aus einer Geschossspitze **50** und einem ersten, zweiten und dritten Teil **51, 52** und **53.** Zwischen den Teilen **51, 52, 53** sind Solltrennbereiche **54** vorgesehen. Die Solltrennbereiche **54** sind jeweils zwischen aufeinanderfolgenden Teilen **51, 52** beziehungsweise **52, 53** gebildet, insbesondere zwischen an den Teilen **52, 53** befindlichen kegelstumpfförmigen Ansätzen **55,** die unter Einhaltung eines Abstandes in kegelstumpfförmige Ausnehmungen **56** der benachbarten Teile hineinragen, und diesen Ausnehmungen **56** selbst gebildet. Der die Dicke der Solltrennbereiche **56** bestimmende Abstand kann beispielsweise durch an den Stirnseiten der Ansätze **55** angebrachte, nicht dargestellte Nocken oder während des Herstellungsprozesses durch das Spritzwerkzeug erzeugt werden. An den kegelstumpfförmigen Ansätzen **55** und in den kegelstumpfförmigen Ausnehmungen **56** sind Halterillen **57** beziehungsweise **58** vorgesehen. Die Teile **51, 52** und **53** sind an den Solltrennbereichen **54** mittels eines Kunststoffes miteinander verbunden, wobei die Halterillen **57, 58** der Verankerung der Teile **51, 52, 53** im Kunststoff dienen. Die am ersten, vordersten Teil **51** angeordnete Geschossspitze **50** weist einen Zapfen **59** auf, der in eine mit Halterillen **61** versehene Bohrung **60** des ersten, vordersten Teiles **51** eingreift. Im dritten, hintersten Teil **53** ist eine Bohrung **62** vorgesehen, in welcher ein Leuchtspursatz **63** untergebracht ist.

Der Zerschellpenetrator **2** gemäss **Fig. 5** weist gegenüber dem anhand der **Fig. 4** beschriebenen Zerschellpenetrator drei anders gestaltete Teile **71, 72, 73** und zwei anders gestaltete Solltrennbereiche **74** auf. Die Solltrennbereiche **74** sind wie oben zwischen aufeinanderfolgenden Teilen **71, 72** beziehungsweise **72, 72** gebildet, insbesondere zwischen an den Teilen **71** und **72** befindlichen Zapfen **75,** die unter Einhaltung eines Abstandes in Bohrungen **76** der benachbarten Teile hineinragen, und diesen Bohrungen **76** selbst gebildet. Hierbei ist das Verhältnis Zapfendurchmesser zu Zapfenlänge wesentlich kleiner als das Verhältnis Ansatzdurchmesser zu Ansatzlänge gemäss den Ausführungen nach **Fig. 1, 2** und **3.** Der Abstand beziehungsweise die Dicke der Solltrennbereiche **74** kann, wie bereits vorstehend beschrieben, erzeugt werden. An den Zapfen **75** und in den Bohrungen **76** sind Halterillen **77** beziehungsweise **78** angeordnet. Die Kanten der Zapfen **75** und Bohrungen **76** sind beispielsweise abgeschrägt, wobei sie jedoch auch rund oder scharfkantig sein können. Im dritten, hintersten Teil **73** ist eine Bohrung **79** vorgesehen, in welcher ein Leuchtspursatz **80** untergebracht ist.

In der **Fig. 6** ist an den Teilen **71, 72** ein Zapfen **86** vorgesehen, an dem ein scheibenförmiger Ansatz **85** angeordnet ist. Der scheibenförmige Ansatz **85** verhindert, dass bei der Herstellung des Zerschellpenetrators **2** Kunststoff zwischen einen Teil der Bohrungen **76** und die Zapfen **86** der Teile **71, 72** eindringen kann. Der Zapfen **86** hat einen wesentlich kleineren Durchmesser als der Zapfen **75** gemäss der Ausführung nach **Fig. 5,** so dass ein relativ grosser Freiraum entsteht und der Zerschellpenetrator **2** bei Erreichen des Zieles leichter zerbrechen kann.

Nach **Fig. 7** sind an den kegelstumpfförmigen Ansätzen **55** der Teile **52, 53** Ringe **65** vorgesehen, mit welchen der Abstand zwischen den Teilen, **51, 52, 53** beziehungsweise die Dicke der Solltrennbereiche eingestellt werden kann. Wie nach der Ausführung gemäss **Fig. 6** wird hierdurch ein nicht mit Kunststoff gefüllter Freiraum gebildet.

Gemäss **Fig. 7a** weisen die kegelstumpfförmigen Ansätze **55** Ringe **66** auf, mittels welchen ähnlich wie in **Fig. 7** der Abstand zwischen den Teilen **51, 52, 53** beziehungsweise die Dicke der Solltrennbereiche eingestellt werden kann. Die Ansätze **55** ragen in kegelstumpfförmige Ausnehmungen **67** hinein, die länger als die Ansätze **55** sind, wobei ebenfalls ein nicht mit Kunststoff gefüllter Freiraum gebildet wird.

Die anhand der **Fig. 1** bis **7** vorstehend beschriebenen Teile **21** bis **24, 51, 52, 53** und **71, 72, 73** bestehen beispielsweise aus Stahl, können jedoch auch aus Messing, Bronze oder mit Bronzepulver oder -spänen beziehungsweise Wolframpulver gefülltem Kunststoff sein. Der für die Geschossspitzen **20, 50** und die Solltrennbereiche **25, 54** und **74** verwendete Kunststoff ist vorzugsweise ein hochwarmfester, faserverstärkter, thermoplastischer Kunststoff.

Die Stirnwände der Teile **21, 22, 23, 24** beziehungsweise **51, 52, 53** beziehungsweise **71, 72, 73,** welche die Solltrennbereiche **25** beziehungsweise **54** beziehungsweise **74** begrenzen, müssen nicht wie dargestellt parallel sein, sondern können schräg zueinander verlaufen, so dass die Solltrennbereiche zwischen der Umfangsfläche des Zerschellpenetrators **2** und den Ansätzen **26, 55** beziehungsweise Zapfen **75** und den Ausnehmungen **27, 56** beziehungsweise Bohrungen **76** in einem die Geschosslängsachse enthaltenden Schnitt beispielsweise V-förmig sein können.

Es liegt auch im Rahmen der Erfindung, dass der Zerschellpenetrator **2** anstatt aus vier Teilen **(Fig. 1** bis **3)** beziehungsweise drei Teilen **(Fig. 4** und **5)** auch aus mehr oder weniger (mindestens jedoch zwei) Teilen bestehen kann.

Die Ansätze **55** und Ausnehmungen **56 (Fig. 4, 7** und **7a)** können anstatt kegelstumpfförmig auch kegelförmig ausgebildet sein.

## Patentansprüche

1. Unterkalibergeschoss,
- mit einem abwerfbaren Treibspiegel und
- mit einem Geschosskörper, der in einem Treibspiegelmantel **(1)** des Treibspiegels gehalten ist und mehrere axial aufeinanderfolgende Teile **(21, 22, 23, 24; 51, 52, 53; 71, 72, 72)** aufweist,
**dadurch gekennzeichnet,**
- dass der Geschosskörper als Zerschellpenetrator **(2)** ausgebildet ist, und
- dass jeweils zwischen benachbarten Teile **(21, 22, 23, 24; 51, 52, 53; 71, 72, 72)** ein Abstand vorhanden ist, der ganz oder teilweise mit einem Kunststoff gefüllt ist,
- so dass jeweils zwei benachbarte Teile **(21, 22, 23, 24; 51, 52, 53; 71, 72, 72)** über einen Solltrennbereich (25; 54; 74) verbunden sind, der ein Material enthält, dessen mechanische Festigkeit geringer ist als diejenige der Teile **(21, 22, 23, 24; 51, 52, 53; 71, 72, 72).**

2. Unterkalibergeschoss nach Anspruch **1,**
**dadurch gekennzeichnet,**
**dass** die Teile **(21, 22, 23, 24; 51, 52, 53; 71, 72, 72)** Mantel-Halterillen **(3)** aufweisen, mittels welchen sie im Treibspiegelmantel **(1)** gehalten werden.

3. Unterkalibergeschoss nach Anspruch **1,**
**dadurch gekennzeichnet,**
**dass** der Geschosskörper eine aus Kunststoff bestehende Geschossspitze **(20; 50)** besitzt, die mit dem ersten, vordersten Teil **(21; 51; 71)** verbunden ist.

4. Unterkalibergeschoss nach Anspruch **3,**
**dadurch gekennzeichnet, dass** die Geschossspitze **(20)** über einen in einer Geschosslängsachse **(30)** durch die Teile **(21, 22, 23)** verlaufenden, mit Halterillen **(32, 33)** versehenen Kanal **(31)** mit den Solltrennbereichen **(25)** verbunden ist.

5. Unterkalibergeschoss nach Anspruch **3,**
**dadurch gekennzeichnet,**
die Geschossspitze **(50)** einen Zapfen **(36; 37; 59)** aufweist, der in eine mit Halterillen **(32; 33; 61)** versehene Bohrung **(38, 39, 60)** des ersten, vordersten Teiles **(21; 51; 71)** eingreift.

6. Unterkalibergeschoss nach Anspruch **1,**
**dadurch gekennzeichnet,**
die Solltrennbereiche **(25)** zwischen an den Teilen **(21; 23; 24)** befindlichen zylindrischen Ansätzen **(26),** die unter Einhaltung des ganz oder teilweise mit dem Kunststoff gefüllten Abstandes in zylindrische Ausnehmungen **(27)** der angrenzenden Teile hineinragen, und den Ausnehmungen **(27)** gebildet sind.

7. Unterkalibergeschoss, nach Anspruch **1,**
**dadurch gekennzeichnet,**
**dass** die Solltrennbereiche **(54)** zwischen an den Teilen **(52, 53)** befindlichen kegelstumpfförmigen oder kegelförmigen Ansätzen **(55),** die unter Einhaltung des ganz oder teilweise mit dem Kunststoff gefüllten Abstandes in kegelstumpfförmige oder kegelförmige Ausnehmungen (**56**) der benachbarten Teile hineinragen, und den Ausnehmungen **(56)** gebildet sind.

8. Unterkalibergeschoss, nach einem der Ansprüche **6** bis **7,**
**dadurch gekennzeichnet,**
**dass** an den zylindrischen beziehungsweise kegelstumpfförmigen beziehungsweise kegelförmigen Ansätzen **(26; 55)** sowie in den zylindrischen beziehungsdweise kegelstumpfförmigen beziehungsweise kegelförmigen Ausnehmungen **(27; 56)** Halterillen **(28, 29; 57, 58)** vorgesehen sind.

9. Unterkalibergeschoss nach Anspruch **1,**
**dadurch gekennzeichnet,**
**dass** die Solltrennbereiche **(74)** zwischen an den Teilen **(71, 72)** befindlichen Zapfen **(75),** die unter Einhaltung eines Abstandes in Bohrungen **(76)** der benachbarten Teile eingreifen, und den Bohrungen **(76)** gebildet sind.

10. Unterkalibergeschoss nach Anspruch **9,**
**dadurch gekennzeichnet,**
**dass** an den Zapfen **(75)** und in den Bohrungen **(76)** Halterillen **(77, 78)** vorgesehen sind.

11. Unterkalibergeschoss nach Anspruch **9,**
**dadurch gekennzeichnet,**
- dass die Teile **(71, 72)** Zapfen **(86)** aufweisen, die in die Bohrungen **(76)** hineinragen,
- dass an den Zapfen **(86)** scheibenförmige, das Eindringen von Kunststoff in einen Teil der Bohrungen **(76)** verhindernde Ansätze **(85)** vorgesehen sind, und
- dass die Zapfen **(86)** derart bemessen sind, dass für die Solltrennbereiche **(74)** Freiräume gebildet werden, die grösser sind als der mit dem Kunststoff gefüllte Raum.

12. Unterkalibergeschoss nach Anspruch **7,**
**dadurch gekennzeichnet,**
**dass** an den kegelstumpfförmigen oder kegelförmigen Ansätzen **(55)** der Teile **(52, 53)** Ringe **(65, 66)** vorgesehen sind, so dass ein von Kunststoff freier Raum gebildet wird.

13. Unterkalibergeschoss nach den Ansprüchen **6, 7** und **9,**
**dadurch gekennzeichnet,**
**dass** die, die Sollbruchstellen **(25, 54, 74)** bildenden Stirnwände der Teile im Bereich zwischen der Umfangsfläche des Zerschellpenetratores **(2)** und den Ansätzen **(26, 55)** beziehungsweise Zapfen **(75)** und den Ausnehmungen **(27, 56)** beziehungsweise Bohrungen (**76**) schräg zueinander verlaufen.

14. Unterkalibergeschoss nach Anspruch **1,**
**dadurch gekennzeichnet,**
**dass** die Teile **(21, 22, 23, 24; 51, 52, 53; 71, 72, 72)** aus Stahl, Messing oder Bronze bestehen.

15. Unterkalibergeschoss nach Anspruch **1,**
**dadurch gekennzeichnet,**
**dass** die Teile **(21, 22, 23, 24; 51, 52, 53; 71, 72, 72)** aus einem mit Bronzepulver, Bronzespänen oder Wolframpulver gefüllten Kunststoff bestehen.

16. Unterkalibergeschoss nach Anspruch **1,**
**dadurch gekennzeichnet,**
**dass** der Kunststoff ein hochwarmfester, faserverstärkter, thermoplastischer Kunststoff ist.

## Claims

1. Subcalibre projectile
― with a discarding sabot and
― with a projectile body which is held in a casing (1) of the sabot and has a plurality of parts (21, 22, 23, 24; 51, 52, 53; 71, 72, [73]) arranged axially one behind the other,
**characterized in that**
― the projectile body is formed as a frangible penetrator (2), and
― a gap which is wholly or partly filled with a plastic material is present between adjacent parts (21, 22, 23, 24; 51, 52, 53; 71, 72, [73]),
― so that the adjacent parts (21, 22, 23, 24; 51, 52, 53; 71, 72, [73]) are in each case joined together by a parting zone (25; 54; 74) which contains a material whose mechanical strength is lower than that of the parts (21, 22, 23, 24; 51, 52, 53; 71, 72, [73]).

2. Subcalibre projectile according to Claim 1,
**characterized in that**
the parts (21[*sic*], 22, 23, 24; 51, 52, 53; 71[*sic*], 72, [73]) have fixing grooves (3) by means of which they are held in the sabot casing (1).

3. Subcalibre projectile according to Claim 1,
**characterized in that**
the projectile body has a nose (20; 50) of plastic material, joined to the first, foremost part (21; 51; 71).

4. Subcalibre projectile according to Claim 3,
**characterized in that**
the nose (20) of the projectile is connected to the parting zones (25) by a passageway (31) extending in a longitudinal axis (30) of the projectile through the parts (21, 22, 23) and provided with fixing grooves (32, 33).

5. Subcalibre projectile according to Claim 3,
**characterized in that**
the nose (50) of the projectile has a spigot (36; 37; 59) which engages in a bore (38, 39, 60), provided with fixing grooves (32; 33; 61), in the first, foremost part (21; 51; 71).

6. Subcalibre projectile according to Claim 1,
**characterized in that**
the parting regions (25) are formed between cylindrical projections (26) on the parts (21; 23; 24) that project into cylindrical recesses (27) in the adjacent parts with a clearance constituting the gap wholly or partly filled with plastic material, and the said recesses (27).

7. Subcalibre projectile according to Claim 1,
**characterized in that**
the parting regions (54) are formed between projections (55) on the parts (52, 53) in the shape of truncated or full cones that project into recesses (56) in the adjacent parts in the shape of truncated or full cones with a clearance constituting the gap wholly or partly filled with plastic material, and the said recesses (56).

8. Subcalibre projectile according to Claim 6 or Claim 7,
**characterized in that**
fixing grooves (28, 29; 57, 58) are provided on the projections (26; 55) in the shape of cylinders, truncated cones, or cones, as the case may be; and also in the recesses (27; 56) in the shape of cylinders, truncated cones, or cones, as the case may be.

9. Subcalibre projectile according to Claim 1,
**characterized in that**
the parting regions (74) are formed between spigots (75) on the parts (71, 72) that engage, with clearance, in bores (76) in the adjacent parts, and the said bores (76).

10. Subcalibre projectile according to Claim 9,
**characterized in that**
fixing grooves (77, 78) are provided on the spigots (75) and in the bores (76).

11. Subcalibre projectile according to Claim 9,
**characterized in that**
― the parts (71, 72) have spigots (86) which project into the bores (76),
― disc-shaped shoulders (85) preventing ingress of plastic material into part of the bores (76) are provided on the spigots (86), and
― the spigots (86) are dimensioned so as to form voids for the parting regions (74) that are larger than the space filled with plastic material.

12. Subcalibre projectile according to Claim 7,
**characterized in that**
rings (65, 66) are provided on the projections (55) in the shape of truncated or full cones of the parts (52, 53), so that a space containing no plastic material is formed.

13. Subcalibre projectile according to Claims 6, 7 and 9,
**characterized in that**
the end faces forming the breaking points (25, 54, 74) in the region between the circumferential surface of the frangible penetrator (2) and the projections (26, 55) or spigots (75) and recesses (27, 56) or bores (76), respectively, are angled with respect to one another.

14. Subcalibre projectile according to Claim 1,
**characterized in that**
the parts (21, 22, 23, 24; 51, 52, 53; 71, 72, [73]) are made of steel, brass or bronze.

15. Subcalibre projectile according to Claim 1,
**characterized in that**
the parts (21, 22, 23, 24; 51, 52, 53; 71, 72, [73]) consist of a plastic material filled with bronze powder, bronze chips or tungsten powder.

16. Subcalibre projectile according to Claim 1,
**characterized in that**
the plastic material is a high-temperature, fibre-reinforced, thermoplastic plastic material.

## Revendications

1. Projectile sous-calibré,
- muni d'un sabot largable et
- d'un corps de projectile maintenu dans une chemise de sabot **(1)** et comportant plusieurs éléments **(21, 22, 23, 24 ; 51, 52 ,53 ; 71, 72, 73)** se succédant dans l'axe,
**caractérisé en ce que**
- le corps du projectile est conçu comme un pénétrateur frangible **(2)** et
- qu'il y a entre chaque élément contigu **(21, 22, 23, 24 ; 51, 52 ,53 ; 71, 72, 73)** un espace entièrement ou partiellement rempli de matière plastique,
- de sorte que deux éléments contigus **(21, 22, 23, 24 ; 51, 52 ,53 ; 71, 72, 73)** sont à chaque fois reliés par une zone de sectionnement **(25 ; 54 ; 74)** contenant un matériau dont la résistance mécanique est plus faible que celle des éléments **(21, 22, 23, 24 ; 51, 52 ,53 ; 71, 72, 73).**

2. Projectile sous-calibré conforme à la revendication **1,**
**caractérisé en ce que**
les éléments **(21, 22, 23, 24 ; 51, 52 ,53 ; 71, 72, 73)** comportent des rainures d'arrêt (**3**) au moyen desquelles ils sont maintenus dans la chemise du sabot (**1**).

3. Projectile sous-calibré conforme à la revendication **1**,
**caractérisé en ce que**
le corps du projectile comprend une ogive **(20 ; 50)** faite en matière plastique, reliée au premier élément **(21 ; 51 ;71)** placé tout en avant.

4. Projectile sous-calibré conforme à la revendication **3**
**caractérisé en ce que**
l'ogive **(20)** est reliée aux zones de sectionnement **(25)** par un canal **(31)** muni de rainures d'arrêt **(32,33)** et passant, à travers les éléments **(21, 22, 23),** dans l'axe longitudinal du projectile **(30).**

5. Projectile sous-calibré conforme à la revendication **3**
**caractérisé en ce que**
l'ogive **(50)** comporte un tourillon **(36 ; 37 ; 59)** avançant dans le perçage **(38, 39, 60),** muni de rainures d'arrêt **(32 ; 33 ; 61),** du premier élément **(21 ; 51 ; 71).**

6. Projectile sous-calibré conforme à la revendication **1**
**caractérisé en ce que**
les zones de sectionnement **(25)** sont formées entre les épaulements cylindriques **(26)** se trouvant sur les éléments **(21 ; 23 ; 24)** et avançant dans les cavités cylindriques **(27)** des éléments contigus en maintenant un certain espace entièrement ou partiellement rempli de matière plastique, et les cavités **(27).**

7. Projectile sous-calibré conforme à la revendication **1**
**caractérisé en ce que**
les zones de sectionnement **(54)** sont formées entre les épaulements tronconiques ou coniques **(55)** se trouvant sur les éléments **(52 ; 53)** et avançant dans les cavités tronconiques ou coniques **(56)** des éléments contigus en maintenant un certain espace entièrement ou partiellement rempli de matière plastique, et les cavités **(56).**

8. Projectile sous-calibré conforme à l'une des revendications **6** ou **7**
**caractérisé en ce que**
des rainures d'arrêt **(28, 29 ; 57, 58)** sont prévues sur les épaulements **(26 ; 55)** cylindriques, tronconiques ou coniques, ainsi que dans les cavités **(27 ; 56)** cylindriques, tronconiques ou coniques.

9. Projectile sous-calibré conforme à la revendication **1**
**caractérisé en ce que**
les zones de sectionnement **(74)** sont formées entre des tourillons **(75)** se trouvant sur les éléments **(71, 72)** et avançant dans les perçages **(76)** des éléments contigus en maintenant un certain espace, et les perçages **(76).**

10. Projectile sous-calibré conforme à la revendication **9**
**caractérisé en ce que**
des rainures d'arrêt **(77, 78)** sont prévues sur les tourillons **(75)** et dans les perçages **(76).**

11. Projectile sous-calibré conforme à la revendication **9**
**caractérisé en ce que**
- les éléments **(71, 72)** comportent des tourillons **(86)** avançant dans les perçages **(76),**
- des épaulements **(85)** en forme de disques sont prévus sur les tourillons **(86),** empêchant que la matière plastique ne pénètre dans une partie des perçages **(76),** et
- les tourillons **(86)** sont dimensionnés de façon à créer des espaces libres, pour les zones de sectionnement **(74),** plus vastes que l'espace rempli de matière plastique.

12. Projectile sous-calibré conforme à la revendication **7**
**caractérisé en ce que**
des anneaux **(65, 66)** sont prévus sur les épaulements **(55)** tronconiques ou coniques des éléments **(52, 53),** de façon à former un espace libre de matière plastique.

13. Projectile sous-calibré conforme aux revendications **6,7** et **9**
**caractérisé en ce que**
les parois frontales des éléments, formant les zones de sectionnement **(25, 54, 74)** passent en biais les unes par rapport aux autres, dans la zone située entre la surface périphérique du pénétrateur frangible **(2)** et, d'une part, les épaulements **(26, 55)** ou les tourillons **(75),** et, d'autre part, les cavités **(27,56)** ou les perçages **(76).**

14. Projectile sous-calibré conforme à la revendication **1**
**caractérisé en ce que**
les éléments **(21, 22, 23, 24 ; 51, 52, 53 ; 71, 72, 73)** sont faits en acier, en laiton ou en bronze.

15. Projectile sous-calibré conforme à la revendication **1**
**caractérisé en ce que**
les éléments **(21, 22, 23, 24 ; 51, 52, 53 ; 71, 72, 73)** sont faits en matière plastique remplie de poudre de bronze, de copeaux de bronze ou de poudre de tungstène.

16. Projectile sous-calibré conforme à la revendication **1**
**caractérisé en ce que**
la matière plastique est une matière thermoplastique renforcée par fibres et à haute résistance à chaud.
